# EUROPÄISCHE PATENTSCHRIFT

(11) **EP 1 629 186 B1**
(45) Veröffentlichungstag und Bekanntmachung des Hinweises auf die Patenterteilung: **08.11.2006**
(21) Anmeldenummer: 04728818.8
(22) Anmeldetag: 22.04.2004
(51) Int. Cl.: F02D 41/14

(54) **VERFAHREN ZUR DÄMPFUNG VON DRUCKSCHWINGUNGEN IM MESSIGNAL EINER LAMBDASONDE**
METHOD FOR DAMPING PRESSURE FLUCTUATIONS IN THE MEASURING SIGNAL OF A LAMBDA PROBE
PROCEDE POUR AMORTIR DES VIBRATIONS DE PRESSION DANS LE SIGNAL DE MESURE D'UNE SONDE LAMBDA

(30) Priorität: 04.06.2003 DE 10325338
(43) Veröffentlichungstag der Anmeldung: 01.03.2006
(73) Patentinhaber: SIEMENS AKTIENGESELLSCHAFT, 80333 München (DE)
(72) Erfinder: RÖSEL, Gerd, 93055 Regensburg (DE)
(86) Internationale Anmeldenummer: PCT/EP2004/050583
(87) Internationale Veröffentlichungsnummer: WO 2004/109080

(56) Entgegenhaltungen:
- EP-A- 0 899 441
- DE-A- 3 743 315
- US-A1- 2003 084 659

## Beschreibung

Die Erfindung betrifft ein Verfahren zum Gewinnen eines bereinigten Ausgangssignales aus dem eine periodische Druckabhängigkeit aufweisenden Messsignal einer im Abgas einer Brennkraftmaschine angeordneten Lambdasonde, bei dem das Messsignal in einem Zeitraster abgetastet und durch Aufsummation über eine vorgegebene Summationszeit gemittelt wird, wobei die Summationszeit der drehzahlabhängigen Periodendauer von Druckpulsationen des Abgases entspricht.

Ein derartiges Verfahren ist bereits aus der DE 37 43 315 A1 bekannt.

Zur kontinuierlichen Bestimmung des Luft-Kraftstoff-Verhältnisses mit hoher Ansprechgeschwindigkeit sowohl im "mageren" - Lambda größer als eins -, als auch im "fetten" Gemischbereich - Lambda kleiner als eins -, werden im Abgasstrang montierte Sauerstoffsensoren verwendet. Diese sogenannten stetigen oder linearen Lambdasonden arbeiten nach dem Zwei-Zellen-Grenzstromsonden-Prinzip und können als Vorkat-Sonden zur Regelung der Einspritzung (Lambdaregelung), besonders aber zur Steuerung von Magermotoren, beispielsweise von Ottomotoren mit Kraftstoff-Direkteinspritzung, eingesetzt werden.

Das Messsignal einer Lambdasonde hängt von einer Mehrzahl von Größen ab, insbesondere von der festzustellenden Sauerstoffkonzentration im Abgas, aber auch von der Keramiktemperatur und dem Abgasgegendruck, wobei das Maß der Druckabhängigkeit des Messsignals durch das Sondendesign definiert ist. Bei dieser Druckabhängigkeit muss zwischen einer statischen und einer dynamischen Druckabhängigkeit unterschieden werden. Die typischen Schwankungen der dynamischen Druckabhängigkeit des Messsignals liegen bei stetigen Lambdasonden im signifikanten Bereich und damit eine Größenordnung höher als bei sogenannten binären Lambdasonden. Im Folgenden geht es um das Dämpfen bzw. Eliminieren der periodischen Druckeinflüsse, insbesondere im Zusammenhang mit stetigen Lambdasonden.

Druckpulsationen im Abgassystem haben eine Ursache im plötzlichen Anstieg des positiven Druckverlaufs, ausgelöst durch den beim Öffnen der Auslassventile eines Zylinders erzeugten Druckstoßes. Durch Reflexionen bzw. Überlagerungen der Abgasschwingung in der Abgasanlage kommt es zu einem wellenförmigen Druckverlauf, bis mit dem nächsten Ausschiebetakt des Zylinders ein erneuter Druckstoß erfolgt. Ein im Viertaktverfahren betriebene Brennkraftmaschine erzeugt also einen dynamischen Abgas-Druckverlauf mit einer kurbelwellenbezogenen, also drehzahlabhängigen, Periodizität von 720 °KW. Da die Frequenz der druckabhängigen Störung im Lambdasignal von der Drehzahl der Brennkraftmaschine abhängt und die zentrale Steuerungseinrichtung der Brennkraftmaschine auch weiterhin zur Messung schneller Vorgänge geeignet sein muss (z. B. zylinderselektive Lambdaregelung), ist die Möglichkeit einer Filterung via Hardware begrenzt. Aufgrund der beschriebenen charakteristischen Periodizität der Vorgänge ist zur Signalfilterung eine Mittelwertbildung über einen bestimmten Kurbelwinkelbereich der Brennkraftmaschine erforderlich, beispielsweise, bei einer Vierzylinder-Viertaktbrennkraftmaschine mit einer einflutigen Abgasanlage, 720 °KW/4 = 180 °KW.

Das gattungsgemäße Verfahren schlägt demgemäß eine Integrations- bzw. Summationszeit vor, die der drehzahlabhängigen Periodendauer des Druckverlaufs entspricht, im genannten Beispiel also 180 °KW. In der oben genannten De 37 43 315 A1 wird außerdem die Möglichkeit erwähnt, eine gesonderte Einrichtung zur Summation vorzusehen, um den Mikrorechner des Kraftfahrzeugs von der Spezialaufgabe der Signalfilterung zu entlasten. Tatsächlich besteht folgende Problematik:

Das bekannte Verfahren zur Mittelwertbildung setzt offenbar voraus, dass für die einzelnen Messwerte des Lambdasondensignals, die z. B. im 1ms Zeitraster abgetastet und in einem Ringspeicher zwischengespeichert werden, ein relativ großer Speicherbereich reserviert wird. Zur Weiterverarbeitung des Lambdasondensignals würde dann zu jedem Zeitpunkt, zu dem ein gefiltertes Ausgangssignal benötigt wird, (z. B. alle 10 ms) eine Mittelwertbildung angestoßen, indem eine Anzahl N1 von zwischengespeicherten Einzelwerten summiert und durch N1 dividiert würde. Die Anzahl N1 entspräche, beim gegebenen Abtast-Zeitraster, genau der Periodendauer des Druckverlaufs. Für eine Vierzylinderbrennkraftmaschine müssten bei dieser Vorgehensweise im Ringspeicher, bei z.B. 600 Umdrehungen, immerhin 50 Einzelwerte simultan gespeichert werden, für ein 6-Zylinder-Zweibanksystem würden dementsprechend bereits insgesamt 67*2=134 Einzelwerte gespeichert werden müssen. Außerdem müsste die Mittelwertbildung immer, das heißt zu jedem Aktualisierungszeitpunkt, über die gesamte Anzahl der N1 Messwerte der zu betrachtenden Periode ausgeführt werden, so dass vor allem bei geringen Drehzahlen die Summenwertbildung über bestimmte Abschnitte des Ringspeichers mehrfach ausgeführt würde.

Es ist Aufgabe der Erfindung, ein insbesondere hinsichtlich der Speicherplatzressourcen und des Rechenzeitbedarfs verbessertes Verfahren der eingangs genannten Art anzugeben.

Diese Aufgabe wird erfindungsgemäß durch ein Verfahren gemäß Anspruch 1 gelöst.

Gemäß der Erfindung wird zur Signalauswertung so vorgegangen, dass die fortlaufend abgetasteten Einzelwerte des Messsignals in einem Speicherbereich eines Speichers einer Steuerungseinrichtung für die Brennkraftmaschine zwischengespeichert werden, und dass zu jedem Zeitpunkt, zu dem ein aktualisiertes Sonden-Ausgangssignal benötigt wird, von der Steuerungsein richtung eine Mittelwertbildung eingeleitet wird, in die eine der Summationszeit entsprechende Anzahl N1 von im Zeitraster abgetasteten Einzelwerten einbezogen wird. Erfindungsgemäß werden diese Schritte jedoch in der Weise durchgeführt, dass die Summation über die N1 Einzelwerte blockweise erfolgt und bereits vor dem Aktualisierungszeitpunkt beginnt, so dass zur Berechnung eines Mittelwertes die zum Aktualisierungszeitpunkt bereits fortlaufend blockweise gebildeten und anstelle der jeweiligen Einzelwerte zwischengespeicherten Blockwerte herangezogen werden.

Das erfindungsgemäße Signalaufbereitungsverfahren stellt also vor allem auf einen günstigen Blockalgorithmus gemäß der Formel ab, der die Möglichkeit einer vorteilhaften Speicherkonfigurierung bzw. Speicherorganisation eröffnet. In der obigen Formel bedeutet VLS den aktuell zu berechnenden Mittelwert des Lambdasondenspannungssignals, VLS_1ms jeweils einen einzelnen Rohwert des beispielsweise im 1 ms Zeitraster abgetasteten Lambdasignals, N1 die drehzahlabhängige Anzahl der gemäß Periodendauer zur Mittelwertbildung eingesetzten Einzelwerte, N eine ganze Zahl und M1 die Blocklänge, also die Anzahl der in einem Block zusammengefassten Einzelwerte.

Zur Berechnung eines Mittelwertes VLS werden demnach die bereits fortlaufend blockweise gebildeten Summationswerte über M1 Messsignale sowie der verbleibende Rest der N1-(N*M1) Messwerte herangezogen. Durch diese Maßnahme kann der Speicherbedarf derart reduziert werden, dass nur noch (N+M1) Block- bzw. Einzelwerte zwischengespeichert werden müssen. Ebenso sinkt der Rechenbedarf. Bei der Bestimmung der Anzahl M1 ist die maximal mögliche Drehzahl des Motors sowie die Aktualisierungsrate des gemittelten Messwertes zu berücksichtigen. Die erfindungsgemäß verbesserten Verhältnisse können am Beispiel einer Messwerterfassung über einen längeren Zeitraum, hier 1s, mit einer Aktualisierung im 10 ms Zeitraster und einer Mittelwertbildung über N1=30 Messwerte verdeutlicht werden (M1=10):
bisher : 100*30 Summationen + 100 Divisionen
Erfindung : 100*10 Summat. + 100*3 Summat. + 100 Divisionen
Speicherplatzbedarf bisher : 50 Werte (da bei niedrigen Drehzahlen N1 > 30 werden kann)
Speicherplatzbedarf Erfindung : 10 (Einzel)Werte + 4 Werte

Die Erfindung zielt auf eine segmentsynchrone Mittelwertbildung ab, das heißt, grundsätzlich sollte zu jedem Aktualisierungszeitpunkt zwecks Summierung sofort und genau über die N1 zuletzt abgetasteten Einzelwerte "zurückgeblickt" werden können, die das aktuell zu mittelnde Segment der fortlaufend abgetasteten Einzelwerte bilden.

Um dies im Kontext der erfindungsgemäßen blockweisen Summation realisieren zu können, ist es vorteilhaft, in einem ersten Schritt folgende Teilsynchronisation vorzunehmen:

Die blockweise Summation erfolgt über jeweils M1 nacheinander abgetastete und zwischengespeicherte Einzelwerte (M1-Block) und sie erfolgt in einem Block-Zeitraster, das dem M1-fachen des Abtast-Zeitrasters (Abtastrate) entspricht, wodurch die Aktualisierungsrate mit dem M1-Block-Zeitraster synchronisierbar ist. Für den Fall, dass die Segmentlänge ein ganzzahliges Vielfaches der Blocklänge ist, also für N1=N*M1, kann damit bereits eine segmentsynchrone Mittelwertbildung einfach dadurch realisiert werden, dass die N zwischengespeicherten Blockwerte zur Berechnung herangezogen werden. Es können jedoch auch die N-1 Blockwerte und alle M1 Einzelwerte des am Aktualisierungszeitpunkt endenden "letzten" M1-Blocks aufsummiert werden.

Bei einer vom Vielfachen der Blocklänge abweichenden Segmentlänge N1 müssen zu einer möglichst segmentsynchronen Mittelwertbildung in einem zweiten Schritt weitere Teilschritte unternommen werden, die darauf hinauslaufen, entweder am Ende oder am Anfang der Summationszeit nicht, jedenfalls nicht bei der aktuellen Mittelwertbildung, alle Einzelwerte, sondern nur den benötigten Teil des betreffenden M1-Blocks zu berücksichtigen, um trotz der in diesen Fällen gegebenen Inkommensurabilität von Blocklänge M1 und Segmentlänge N1 exakt N1 Einzelwerte in die Mittelung einzubeziehen.

Gemäß einer ersten Ausführungsform ist es in diesen Fällen, in denen die Anzahl N1 nicht einem Vielfachen N von M1 entspricht, vorteilhaft, die über ein höchstes Vielfaches N*M1 hinausgehenden ersten N1-N*M1 Einzelwerte des zuletzt abgetasteten M1-Blocks bei einer aktuellen Mittelwertbildung einzeln einzubeziehen, während die restlichen Einzelwerte dieses M1-Blocks dabei unberücksichtigt bleiben und erst in Form eines für diesen gesamten M1-Block zu bildenden und zwischenzuspeichernden Blockwertes in die auf die aktuelle folgende Mittelwertbildung einbezogen werden. Bei dieser Ausführung bleiben demnach eine definierte Anzahl (z.B. 1 bis 9 im Fall eines M1=10 Blocks) von unmittelbar vor dem Aktualisierungszeitpunkt liegenden, nicht mehr in der aktuellen Summationszeit zu verarbeitenden, Einzelwerten zunächst unberücksichtigt. Bei dieser ersten Ausführungsform ist allerdings hinsichtlich der tatsächlichen Aktualität des Mittelwertes am Aktualisierungszeitpunkt eine "Totzeit" vom, im Beispiel, (1 bis 9)-fachen des Einzelwert-Abtastintervalls (Abtastrate) in Kauf zu nehmen.

Bei einer besonders vorteilhaften alternativen zweiten Ausführungsform bleiben gewisse restliche, aktuell nicht benötigte Einzelwerte, die zeitlich vor dem Beginn der aktuellen Summationszeit in einem frühesten, für die aktuelle Mittelwertbildung heranzuziehenden M1-Block positioniert sind, unberücksichtigt. Im einzelnen wird in den hier in Rede stehen den Fällen, in denen die Anzahl N1 nicht einem Vielfachen N von M1 entspricht, jeder M1-Block in zwei Teilblöcke B1 und B2 aufgespalten, wobei der Teilblock B2 die über ein höchstes Vielfaches N*M1 hinausgehenden letzten N1-N*M1 Einzelwerte des jeweiligen M1-Blocks und der Teilblock B1 die restlichen ersten M1-(N1-N*M1) Einzelwerte des M1-Blocks umfasst. Ferner erfolgt im Block-Zeitraster eine blockweise Summation der jeweiligen beiden Teilblöcke B1 und B2 zu Teilblockwerten MW_B1 und MN_B2, die anstelle der jeweiligen Einzelwerte zwischengespeichert werden. Für eine aktuelle Mittelwertbildung werden dann schließlich jeweils die beiden Teilblockwerte der N zuletzt verarbeiteten M1-Blöcke und der Teilblockwert MW_B2 des unmittelbar vor den N letzten M1-Blöcken verarbeiteten M1-Blocks herangezogen. Auf diese weise wird eine Totzeit vermieden und tatsächlich über die unmittelbar vor dem Aktualisierungszeitpunkt liegenden N1 Einzelwerte gemittelt.

Die Vorteile der erfindungsgemäß möglichen Speicherplatzreduzierung lassen sich insbesondere dadurch realisieren, dass der Speicherbereich im Ringspeichermodus betrieben wird.

Besonders geeignet ist das Verfahren im Zusammenhang mit der Auswertung des Messsignals einer stromaufwärts eines Katalysators der Brennkraftmaschine angeordneten, eine stetige Charakteristik des Messsignals aufweisenden, Lambdasonde.

Im Folgenden wird die Erfindung anhand von Ausführungsbeispielen und den Figuren der Zeichnung näher erläutert. Es zeigen:
Figur 1 eine schematische Darstellung einer Brennkraftmaschine mit einer Lambdasonde, deren Signal aufbereitet werden soll,
Figur 2 ein Diagramm der Zeitabhängigkeit des aufzubereitenden Signals bei verschiedenen Drehzahlen der Brennkraftmaschine,
Figur 3 ein Organisationsschema von symbolisch in drei Ebenen dargestellten Speicher- bzw. Rechenschritten zur Verarbeitung von Lambdasignal-Einzelwerten gemäß einer Ausführungsform der Erfindung.

Figur 1 zeigt in Form eines Blockschaltbildes eine Anordnung, bei der das erfindungsgemäße Verfahren angewendet wird. Dabei sind nur diejenigen Komponenten dargestellt, die für das Verständnis der Erfindung notwendig sind. Der Brennkraftmaschine 1 wird über einen Ansaugkanal 2 ein Luft-/Kraftstoffgemisch zugeführt. Im Ansaugkanal 2 kann beispielsweise auch ein hier nicht dargestellter Luftmassenmesser angeordnet sein. Ausgangsseitig ist die Brennkraftmaschine 1 mit einem Abgaskanal 3 verbunden. In Strömungsrichtung des Abgases gesehen ist im Abgaskanal 3 eine erste Lambdasonde 4, ein zur Konvertierung schädlicher Abgasbestandteile dienender Dreiwegekatalysator 5 und eine zweite Lambdasonde 6 vorgesehen. Mit Hilfe der eine stetige Charakteristik aufweisenden ersten Lambdasonde 4 (Regelsonde) wird das Kraftstoff-Luftverhältnis im Abgas vor dem Katalysator 5 bestimmt. Die zweite Lambdasonde 6 (Monitorsonde) dient u. a. zur Überprüfung des Katalysators 5 und weist typischerweise eine binäre Charakteristik auf. An der Brennkraftmaschine 1 ist an einer geeigneten Stelle ein Drehzahlsensor 7 zur Erfassung der Drehzahl der Brennkraftmaschine 1 angeordnet, dessen Signal über eine entsprechende Verbindungsleitung einer zentralen Steuerungseinrichtung 8 zugeführt wird.

Zur Steuerung und Regelung der Brennkraftmaschine 1 kann die Steuerungseinrichtung 8 über eine nur schematisch dargestellte Daten- und Steuerleitung 9 noch mit weiteren Sensoren und Aktoren verbunden sein. Die Steuerungseinrichtung 8, die u. a. die Einspritzung steuert, weist in bekannter Weise einen Mikrocomputer 10, entsprechende Schnittstellen für Signalaufbereitungsschaltungen, sowie eine Ein- und Ausgabeeinheit auf. Der Mikrocomputer 10 umfasst eine Zentraleinheit (CPU), welche die arithmetischen und logischen Operationen mit den eingespeisten Daten durchführt. Die dazu notwendigen Programme und Solldaten liefert ein Festwertspeicher (ROM). Ein Betriebsdatenspeicher (RAM) 11 dient u. a. dazu, die von den Sensoren gelieferten Daten zu speichern, bis sie vom Mikrocomputer 10 abgerufen oder durch aktuellere Daten ersetzt, d. h. überschrieben werden. Das erfindungsgemäße Verfahren dient wesentlich dazu, die Ressourcen dieses Speichers 11 zu schonen, die durch die erforderliche, in einem Bereich dieses Speichers 11 erfolgende Zwischenspeicherung von Werten belastet werden, die mit der Korrektur der Druckabhängigkeit des Messsignals der Lambdasonde 4 im Zusammenhang stehen.

Figur 2 zeigt im oberen Teil ein periodisch zeitabhängiges Spannungssignal UM, das das ungefilterte Messsignal der Lambdasonde 4 repräsentiert. Die dünnen senkrechten Striche deuten das Raster der Aktualisierungsrate T des Ausgangssignales an, wobei im dargestellten Beispiel (Vierzylindermotor mit einflutiger Abgasanlage) alle 10 ms die Mittelung über eine drehzahlabhängige Periodendauer TP von Druckpulsationen des Abgases erfolgt. Diese Aktualisierungsrate T=10 ms ist mit dem M1-Block-Zeitraster synchronisiert, dem wiederum das hier gewählte Einzelwert-Abtast-Zeitraster von 1 ms zu Grunde liegt. Jeder M1-Block umfasst im gegebenen Beispiel also jeweils 10 Einzelwerte. Das gefilterte Ausgangssignal, das jeweils zu den Aktualisierungszeitpunkten tₙ bzw. t_{n'} berechnet wird, ist durch die in Figur 1 punktförmig dargestellten Spannungswerte UA repräsentiert. Das gemittelte Lambda-Ausgangssignal weist also, wie bei ordnungsgemäß geregeltem Betriebszustand zu erwarten, eine sich über die unterschiedlichen, durch die dicken senkrechten Striche markierten, Drehzahl-Bereiche D1 bzw. D2 der Brennkraftmaschine 1 erstreckende Konstanz auf.

Da die Mittelung genau über eine Periodendauer TP der Druckpulsationen erfolgen muss, wird von der Steuerungseinrichtung 8 zunächst eine drehzahlabhängige Summationsdauer, also TP1 für D1 und TP2 für D2, bestimmt. Dieser Summationszeit entspricht, abhängig von der gewählten Abtastrate des Messsignals, hier 1 ms, eine definierte Anzahl von einzelnen Rohwerten des Messsignals. Im in Figur 2 dargestellten Beispiel ist im linken Teil der Figur ein Bereich D1 mit höherer Drehzahl (z. B. 1666 Umdrehungen/min) dargestellt, bei dem eine Summationszeit von 18 ms berechnet wird, so dass zur Mittelwertbildung jeweils über ein Segment von insgesamt N1=18 Einzelwerten VLS_1ms summiert werden muss. Zu jedem Aktualisierungszeitpunkt tₙ, hier beispielsweise am durch die linke dicke Linie markierten Ende des Drehzahlbereiches D1, muss jeweils über genau 18 der zurückliegenden Einzelwerte summiert werden, wie in Figur 2 durch die 18 kurzen Striche und den darüber angeordneten Pfeil, der die zeitlich zurückschauende Betrachtung bei der Mittelung symbolisiert, angedeutet. Andererseits ergibt sich für den Bereich zwischen den beiden dicken senkrechten Linien der Figur 2 auf Grund des dort repräsentierten Bereichs D2 mit geringerer Drehzahl eine relativ größere Summationszeit und, damit korrespondierend, eine dementsprechend höhere Anzahl N1 von zu summierenden Einzelwerten, im hier gezeigten Beispiel (D2=714 Umdrehungen) N1=41. Die zum Aktualisierungszeitpunkt tₙ, und unmittelbar davor, t_{n'-1}, zu betrachtenden Segmente n' bzw. n'-1 sind, wiederum durch Pfeile, im Drehzahlbereich D2 in Figur 2 angedeutet.

Die beispielsweise 18 im dargestellten höheren Drehzahlbereich D1 zu summierenden Einzelwerte VLS_1ms werden erfindungsgemäß nicht alle bis zur Summation im Zwischenspeicher niedergelegt. Vielmehr werden die ersten 10 zeitlich zuerst abgetasteten Einzelwerte eines Segmentes sukzessive, gegebenenfalls unter Überschreibung der Einzelwerte eines bei der unmittelbar vorhergehenden Mittelwertbildung angelegten (M1=10)-Blocks, in den Zwischenspeicher eingeschrieben und danach blockweise verarbeitet, d. h. am Ende des betreffenden (M1=10)-Block-Zeitintervalls zu einem Blockwert summiert. Dieser einzelne Blockwert, der die gefilterte, aus 10 Einzelwerten zusammengezogene Information über den Mittelwert des Messsignals im Zeitintervall des gegebenen Blocks repräsentiert, wird bis zur nächsten Aktualisierung im Zwischenspeicher aufbewahrt, während die zwischengespeicherten 10 "alten" Einzelwerte im Ringspeichermodus sukzessive durch die 10 Einzelwerte des nächstfolgenden (M1=10)-Blocks überschrieben werden. Im in Figur 2 gewählten Beispiel kann (im Bereich D1) gemäß einer ersten Ausführungsform der Erfindung so vorgegangen werden, dass der erste (hier: einzige, da N1=18=1*10+8, also: N=1) Blockwert zwischengespeichert wird, dass im nächstfolgenden Block-Zeitabschnitt zunächst die, im Segment der N1=18 insgesamt zur Mittelung heranzuziehenden Einzelwerte noch fehlenden, 8 Einzelwerte nacheinander in die bisher durch die alten Einzelwerte besetzten Positionen eingeschrieben werden, dass zeitrastergemäß zwei weitere Einzelwerte abgetastet und eingeschrieben werden, und dass mit Beendigung dieses "letzten" Block-Zeitabschnittes die fällige Aktualisierung des Mittelwertes in der Weise durchgeführt wird, dass der einzelne Blockwert und die einzelnen ersten 8 Einzelwerte des zuletzt angelegten (M1=10)-Blocks summiert werden. Parallel dazu werden alle 10 Einzelwerte des zuletzt angelegten (M1=10)-Blocks zu einem Blockwert summiert und zwischengespeichert, der bei der nächstfolgenden Aktualisierung herangezogen wird. Der zu einem bestimmten Aktualisierungszeitpunkt tₙ festgestellte "aktuelle" Mittelwert ist also, im gegebenen Beispiel, genaugenommen bereits 2 Abtast-Intervalle "alt", die gemäß der vorgegebenen Synchronisation abgewartet werden müssen.

Figur 3 bezieht sich auf eine zweite Ausführungsform der Erfindung, die in den Fällen N1≠N*M1 alternativ zu der bei Figur 2 diskutierten Methode einsetzbar ist. Beispielhalber wird bei der folgenden Erläuterung eine einflutige Abgasanlage eines mit 1304 Umdrehungen laufenden Vierzylindermotors, eine Aktualisierung im 10 ms Raster, ein Abtast-Zeitraster von 1 ms, eine Blocklänge M1 von 10 Einzelwerten und eine Summationszeit von 23 ms, also eine Segmentlänge N1=23, vorausgesetzt.

Die obere Ebene ("Einzelwertspeicher") in Figur 3 bezieht sich auf die Abtastung bzw. Zwischenspeicherung der jeweils 10 Einzelwerte eines aktuell zu verarbeitenden Blocks. Dargestellt ist lediglich der letzte der beispielhalber vier in Figur 3 betrachteten Blöcke, der, wie symbolisch angedeutet, ebenso wie die drei vor ihm verarbeiteten Blöcke, in einen ersten Teilblock B1, der 7 Einzelwerte umfasst, und einen zweiten Teilblock, der 3 Einzelwerte umfasst, aufgeteilt wurde. Diese spezielle Aufteilung kommt im betrachteten Beispiel im Hinblick darauf zustande, dass, entsprechend N1=23=2*10+3, bei der weiteren Berechnung ein Teilblock B2 mit 3 Einzelwerten benötigt wird.

Die mittlere Ebene in Figur 3 zeigt vier Paare von Teilblockwerten MW_B1 und MW_B2 (die in der Figur zusätzlich angefügte Endziffer bezieht sich auf die Entstehung aus einem der vier Einzelwert-Blöcke; die die Blockwerte symbolisierenden Striche sind nicht unmittelbar auf die Zeitachse der unteren Ebene zu beziehen), die nacheinander jeweils aus dem entsprechenden der vier M1=10-Einzelwert-Blöcke generiert und zwischengespeichert wurden. Beispielsweise wurden die ersten 7 Einzelwerte des ersten Blocks, nach Abtastung und Zwischenspeicherung aller 10 Einzelwerte dieses Blocks, zum Teilblockwert MW_B1_1 summiert und zwischengespeichert, während die letzten 3 Einzelwerte dieses Blocks zum Teilblockwert MW_B2_1 summiert und zwischengespeichert wurden. Die zugehörigen, nicht mehr benötigten Einzelwerte können dann durch die neuen Einzelwerte des nächsten, zweiten Blocks überschrieben werden. Die neuen Einzelwerte werden anschließend, in analoger Weise wie beim ersten Block, zu Teilblockwerten MW_B1_2 und MW_B2_2 verarbeitet.

Zur Mittelwertberechnung, deren Ergebnis symbolisch von der unteren Ebene ("Messwertausgabe") in Figur 3 repräsentiert ist, werden lediglich die gemäß der mittleren Ebene zwischengespeicherten Teilblockwerte benötigt. Wie schematisch für zwei Aktualisierungszeitpunkte durch Linien zwischen der mittleren und der unteren Ebene angedeutet, wird beispielsweise der nach 30 ms fällige, aktuelle Mittelwert dadurch berechnet, dass die beiden aus dem unmittelbar vor dem Aktualisierungszeitpunkt liegenden dritten Block entstandenen Teilblockwerte, die beiden aus dem zweiten Teilblock entstandenen Teilblockwerte sowie der aus dem ersten Block entstandene Teilblockwert MW_B2_1 summiert (und durch N1 dividiert) werden. Auf diese Weise kann am jeweiligen Aktualisierungszeitpunkt sofort auf die benötigte exakte Anzahl N1, hier N1=23, der unmittelbar vor dem Aktualisierungszeitpunkt liegenden Einzelwerte zurückgeblickt werden.

Es ist vorteilhaft, wenn mindestens bei einem der verarbeiteten M1-Blöcke auch eine der beiden Teilblocklängen bis zur aktuellen Mittelwertbildung zwischengespeichert wird.

Wie beschrieben, kann durch die blockweise Vorverarbeitung der Einzelwerte des Messsignals der Lambdasonde der Ressourcen- und Rechenzeitbedarf der zur Signalaufbereitung nötigen Rechnung deutlich gesenkt werden, wobei der Haupteffekt in der Einsparung von Speicherplatzressourcen liegt. Dabei ist zu berücksichtigen, dass eine Rechnung im 1 ms Zeitraster und die Bereitstellung von beispielsweise (rund) 140 Speicherplätzen für ein Zweibanksystem große Anforderungen an die Gesamtressourcen einer Motorsteuerung stellt. Der erfindungsgemäße Vorteil kommt deshalb bei Mehrbanksystemen stärker zum Tragen.

## Patentansprüche

1. Verfahren zum Gewinnen eines bereinigten Ausgangssignales aus dem eine periodische Druckabhängigkeit aufweisenden Messsignal einer im Abgas einer Brennkraftmaschine (1) angeordneten Lambdasonde (4), bei dem das Messsignal in einem Zeitraster abgetastet und durch Aufsummation über eine vorgegebene Summationszeit gemittelt wird, wobei die Summationszeit der drehzahlabhängigen Periodendauer (TP1, TP2) von Druckpulsationen des Abgases entspricht,
**dadurch gekennzeichnet,**
- **dass** die fortlaufend abgetasteten Einzelwerte des Messsignals in einem Speicherbereich eines Speichers (11) einer Steuerungseinrichtung (8) für die Brennkraftmaschine (1) zwischengespeichert werden, und
- **dass** zu jedem Zeitpunkt (tₙ), zu dem ein aktualisiertes Sonden-Ausgangssignal benötigt wird, von der Steuerungseinrichtung (8) eine Mittelwertbildung eingeleitet wird, in die eine der Summationszeit entsprechende Anzahl N1 von im Zeitraster abgetasteten Einzelwerten einbezogen wird,
- wobei die Summation über die N1 Einzelwerte blockweise erfolgt und bereits vor dem Aktualisierungszeitpunkt (tₙ) beginnt, so dass zur Berechnung eines Mittelwertes die zum Aktualisierungszeitpunkt (tₙ) bereits fortlaufend blockweise gebildeten und anstelle der jeweiligen Einzelwerte zwischengespeicherten Blockwerte herangezogen werden.

2. Verfahren nach Anspruch 1,
**dadurch gekennzeichnet, dass** die blockweise Summation über jeweils M1 nacheinander abgetastete und zwischengespeicherte Einzelwerte (M1-Block) und in einem Block-Zeitraster erfolgt, das dem M1-fachen des Abtast-Zeitrasters (Abtastrate) entspricht, und dass die Aktualisierungszeitpunkte (tₙ) mit dem M1-Block-Zeitraster synchronisiert werden.

3. Verfahren nach Anspruch 2,
**dadurch gekennzeichnet, dass** in Fällen, in denen die Anzahl N1 nicht einem Vielfachen N von M1 entspricht, die über ein höchstes Vielfaches N*M1 hinausgehenden ersten N1-N*M1 Einzelwerte des zuletzt abgetasteten M1-Blocks bei einer aktuellen Mittelwertbildung einzeln einbezogen werden, während die restlichen Einzelwerte dieses M1-Blocks dabei unberücksichtigt bleiben und erst in Form eines für diesen gesamten M1-Block zu bildenden und zwischenzuspeichernden Blockwertes in die auf die aktuelle folgende Mittelwertbildung einbezogen werden.

4. Verfahren nach Anspruch 2,
**dadurch gekennzeichnet,**
- **dass** in Fällen, in denen die Anzahl N1 nicht einem Vielfachen N von M1 entspricht, jeder M1-Block in zwei Teilblöcke B1 und B2 aufgespalten wird,
- wobei der Teilblock B2 die über ein höchstes Vielfaches N*M1 hinausgehenden letzten N1-N*M1 Einzelwerte des jeweiligen M1-Blocks und der Teilblock B1 die restlichen ersten M1-(N1-N*M1) Einzelwerte des M1-Blocks umfasst,
- **dass** im Block-Zeitraster eine blockweise Summation der jeweiligen beiden Teilblöcke B1 und B2 zu Teilblockwerten MW_B1 und MW_B2 erfolgt, die anstelle der jeweiligen Einzelwerte zwischengespeichert werden,
- und **dass** bei einer aktuellen Mittelwertbildung jeweils die beiden Teilblockwerte der N zuletzt verarbeiteten M1-Blöcke und der Teilblockwert MW_B2 des unmittelbar vor den N letzten M1-Blöcken verarbeiteten M1-Blocks herangezogen werden.

5. Verfahren nach Anspruch 4,
**dadurch gekennzeichnet**, das mindestens bei einem der verarbeiteten M1-Blöcke auch eine der beiden Teilblocklängen bis zur aktuellen Mittelwertbildung zwischengespeichert wird.

6. Verfahren nach einem der Ansprüche 1 bis 5,
**dadurch gekennzeichnet, dass** der Speicherbereich im Ringspeichermodus betrieben wird.

7. Verfahren nach einem der Ansprüche 1 bis 6,
**dadurch gekennzeichnet, dass** das Messsignal einer stromaufwärts eines Katalysators (5) der Brennkraftmaschine (1) angeordneten, eine stetige Charakteristik des Messsignals aufweisenden Lambdasonde (4) ausgewertet wird.

## Claims

1. Method for obtaining a correctively adjusted output signal from the measuring signal, having a periodic pressure dependence, of a lambda probe (4) located in the exhaust of an internal combustion engine (1), wherein said measuring signal is sampled in a time-slot pattern and averaged through totalling over a specified summation period, said summation period corresponding to the period of oscillation (TP1, TP2), dependent on engine speed, of pressure pulsations of the exhaust,
**characterised in that**
- the continuously sampled individual values of the measuring signal are buffered in a memory area of a memory (11) of a control device (8) for the internal combustion engine (1), and
- **in that** averaging that includes a number N1, corresponding to the summation period, of individual values sampled in the time-slot pattern is initiated by the control device (8) at each instant (tₙ) at which an updated probe output signal is required,
- wherein totalling is carried out across the N1 individual values block-by-block and already starts before the update time (tₙ) so that the block values already formed continuously block-by-block up to the update time (tₙ) and buffered instead of the respective individual values are used for calculating an average.

2. Method according to claim 1,
**characterised in that** block-by-block totalling is carried out over in each case M1 sequentially sampled and buffered individual values (M1 block) and is performed in a block time-slot pattern corresponding to M1 times the sampling time-slot pattern (sampling rate), and **in that** the update times (tₙ) are synchronised with the M1 block time-slot pattern.

3. Method according to claim 2,
**characterised in that** in cases where the number N1 does not correspond to a multiple N of M1 the first N1-N*M1 individual values in the last sampled M1 block that extend beyond a maximum multiple N*M1 are included individually in a current averaging, while the remaining individual values in said M1 block are left out of consideration and are only included in the averaging following the current averaging in the form of a block value to be formed for this entire M1 block and buffered.

4. Method according to claim 2,
**characterised in that**
- in cases where the number N1 does not correspond to a multiple N of M1, each M1 block is split into two partial blocks B1 and B2,
- wherein the partial block B2 contains the last N1-N*M1 individual values in the respective M1 block that extend beyond a maximum multiple N*M1 and wherein the partial block B1 contains the remaining first M1- (N1-N*M1) individual values in the M1 block,
- **in that** the two respective partial blocks B1 and B2 are totalled block-by-block in a block time-slot pattern into partial block values MW_B1 and MW_B2, which are buffered in place of the respective individual values,
- and **in that** the two partial block values in the N last processed M1 blocks and the partial block value MW_B2 of the M1 block processed immediately before the N last M1 blocks are used for current averaging.

5. Method according to claim 4,
**characterised in that** in the case of at least one of the processed M1 blocks one of the two partial block lengths is also buffered until current averaging.

6. Method according to one of the claims 1 to 5,
**characterised in that** the memory area is operated in the ring memory mode.

7. Method according to one of the claims 1 to 6,
**characterised in that** the measuring signal of a lambda probe (4) which has a continuous characteristic curve of said measuring signal and which is located upstream of a catalytic converter (5) of the internal combustion engine (1) is evaluated.

## Revendications

1. Procédé d'obtention d'un signal de sortie épuré à partir d'un signal de mesure présentant une dépendance périodique par rapport à la pression d'une sonde lambda (4) disposée dans les gaz d'échappement d'un moteur à combustion interne (1), dans lequel on balaye le signal de mesure dans un système à tranches de temps et on en calcule la moyenne par totalisation sur une période de totalisation prédéfinie, la période de totalisation correspondant à la durée de période (TP1, TP2) dépendant de la vitesse de rotation de pulsations de pression des gaz d'échappement, **caractérisé**
- **en ce que** les valeurs individuelles du signal de mesure qui sont balayées en continu sont temporairement mémorisées dans une zone de mémoire d'une mémoire (11) d'un dispositif de commande (8) pour le moteur à combustion interne (1), et
- **en ce qu'**à chaque moment (tₙ) auquel on nécessite un signal de sortie mis à jour des sondes, le dispositif de commande (8) initie un calcul de la valeur moyenne, dans lequel on implique un nombre N1 correspondant à la période de totalisation de valeurs individuelles balayées au cours du système à tranche de temps,
- la totalisation des N1 valeurs individuelles étant effectuée par blocs et commençant d'ores et déjà avant le moment de mise à jour (tₙ), pour que pour le calcul d'une valeur moyenne, on implique les valeurs de blocs au moment de mise à jour (tₙ) d'ores et déjà créées en continu par blocs et temporairement mémorisées en remplacement des valeurs individuelles respectives.

2. Procédé selon la revendication 1,
**caractérisé en ce que** la totalisation par blocs est effectuée sur respectivement M1 valeurs individuelles consécutivement balayées et temporairement mémorisées (bloc M1) et dans un système à tranche de temps correspondant au multiple M1 du système à tranche de temps de balayage (taux de balayage) et **en ce que** les moments de mise à jour (tₙ) sont synchronisés avec le système à tranche de temps du bloc M1.

3. Procédé selon la revendication 2,
**caractérisé en ce que** dans des cas, dans lesquels le nombre N1 ne correspond pas à un multiple N de M1, lors du calcul de la valeur moyenne actuelle, on implique individuellement les N1-N*M1 premières valeurs individuelles dépassant un multiple maximum N*M1 du dernier bloc M1 balayé, alors que les valeurs individuelles restantes de ce bloc M1 restent inconsidérées à cet effet et ne sont impliquées dans le calcul de la valeur moyenne consécutif au calcul actuel de la valeur moyenne que sous la forme d'une valeur de bloc devant être créée pour ce bloc total M1 et temporairement mémorisée.

4. Procédé selon la revendication 2,
**caractérisé**
- **en ce que** dans les cas dans lesquels le nombre N1 ne correspond pas à un multiple N de M1, chaque bloc M1 est scindé en deux blocs partiels B1 et B2,
- le bloc partiel B2 comprenant les N1-N*M1 dernières valeurs individuelles dépassant un multiple maximum N*M1 du bloc respectif M1 et le bloc partiel B1 comprenant les M1-(N1*M1) premières valeurs individuelles restantes du bloc M1,
- **en ce que** dans le système à tranche de temps de blocs, on effectue une totalisation par blocs des deux blocs partiels respectifs B1 et B2 en valeurs de blocs partiels MW_B1 et MW_B2 qui sont temporairement mémorisées en remplacement des valeurs individuelles respectives,
- et **en ce que** lors d'un calcul actuel de la valeur moyenne, on implique les deux valeurs de blocs partiels de N blocs M1 traités en dernier lieu et la valeur de bloc partiel MW_B2 du bloc M1 directement traité avant les N dernier blocs M1.

5. Procédé selon la revendication 4,
**caractérisé en ce qu'**au moins près d'un des blocs M1 traités, également l'une des deux longueurs de blocs partiels est temporairement mémorisée jusqu'au calcul actuel de la valeur moyenne.

6. Procédé selon l'une quelconque des revendications 1 à 5,
**caractérisé en ce que** la zone de mémoire est exploitée en mode de mémoire en cycles.

7. Procédé selon l'une quelconque des revendications 1 à 6,
**caractérisé en ce qu'**on évalue le signal de mesure d'une sonde lambda (4) disposée en amont d'un catalyseur (5) du moteur à combustion interne (1) comportant une caractéristique permanente du signal de mesure.
